# EUROPÄISCHE PATENTSCHRIFT

(11) **EP 0 716 398 B1**
(45) Veröffentlichungstag und Bekanntmachung des Hinweises auf die Patenterteilung: **06.03.2002**
(21) Anmeldenummer: 95250302.7
(22) Anmeldetag: 07.12.1995
(51) Int. Cl.: G07B 17/02

(54) **Frankiermaschineninterne Schnittstellenschaltung**
Interface circuit for franking machine
Circuit d'interface pour machine d'affranchissement

(30) Priorität: 07.12.1994 DE 4445053
(43) Veröffentlichungstag der Anmeldung: 12.06.1996
(62) Teilanmeldung aus: 01250293.6
(73) Patentinhaber: Francotyp-Postalia Aktiengesellschaft & Co., 16547 Birkenwerder (DE)
(72) Erfinder: Rieckhoff, Peter, Dr., D-10555 Berlin (DE); Sperling, Michael, Dr., D-13437 Berlin (DE)

(56) Entgegenhaltungen:
- EP-A- 0 231 452
- EP-A- 0 472 142
- EP-A- 0 516 403
- EP-A- 0 580 274
- US-A- 5 199 105
- US-A- 5 267 172

## Beschreibung

Die Erfindung betrifft eine frankiermaschinen-interne Schnittstellenschaltung gemäß der im Oberbegriff des Anspruchs 1 angegebenen Art.

Frankiermaschinen weisen mindestens eine Transportvorrichtung, Eingabe-, Speicher- und Anzeigemittel und eine Druckansteuereinheit für eine Druckvorrichtung auf, welche Druckmuster auf einen zu dieser Druckvorrichtung bewegten zu bedruckenden Aufzeichnungsträger druckt. Derartige Druckvorrichtungen, insbesondere für einen elektrothermischen Druck mittels Farbband bzw. Transportvorrichtungen sind mit Aktoren und Sensoren ausgestattet, welche über eine Schaltungsanordnung angesteuert bzw. abgefragt werden (US 4 746 234).

Sensoren, die den Transport des Aufzeichnungsträgers detektieren, lösen beispielsweise den Druckvorgang aus. Andere Sensoren ermitteln die Stellung der Gegendruckrolle bzw. überwachen den laufenden Druckvorgang.

Eine Welle der Transportvorrichtung oder Spule eines relativ zum Aufzeichnungsträger bewegten Farbträgers, der die Farbpartikel überträgt, ist mit einem Encoder gekoppelt, welcher Taktsignale für die Drucksteuerung während des Druckvorganges zur Verfügung stellt. Alle Sensoren bzw. Aktoren sind direkt oder indirekt über eine spezielle Schaltungsanordnung mit der Ansteuereinheit, insbesondere einer Mikroprozessor-Steuereinheit, verbunden.

Für ein Thermotransferdruckverfahren ist bereits aus der DE 38 33 746 A1 eine über eine Ansteuereinheit beaufschlagte Schalteinheit für einen Druckkopf bekannt, der Widerstandselemente enthält. Eine selektive Ansteuerung mit Vorheizung der Widerstandselemente dient zur Verringerung der Heizleistung beim Drucken. Zum Ansteuern eines Druckkopfes wird Energie für die einzelnen Pixel des Druckbildes definiert bereitgestellt und ein Druckmuster auf einen zum Farbband relativ bewegten zu bedruckenden Aufzeichnungsträgers gedruckt, indem das Farbband die Farbpartikel aus der Farbschicht bei Erhitzung des zugehörigen Heizwiderstandes im Druckkopf auf den Aufzeichnungsträger überträgt.

Zum Frankieren von Postgut sind auch Tintenstrahldrucker geeignet. Entsprechend des verwendeten Druckprinzips muß die Schaltungsanordnung an die erforderlichen Aktoren und Sensoren angepaßt werden.

Aus dem EP 465 236 A2 ist ein ASIC bekannt, welches eine Schaltung zur Drucksteuerung, zur Motorsteuerung und zur Abrechnung umfaßt. Die Schaltung zur Drucksteuerung umfaßt einen Speicher für feste und einen anderen für variable Daten, welche mit den festen Daten überlagert werden. Ein Motorcontroller ist für ein Aktuieren eines Motorantriebes in Abhängigkeit von der Poststückzuführung vorgesehen. Ein Tachosignale liefernder Sensor steht über den Motorcontroller mit der Drucksteuerung in Verbindung. Ein Vorteil ist zweifellos die hohe Manipulationssicherheit resultierend allein bereits aus der eingeschränkten Anzahl an Ansatzpunkten für eine Manipulation, aufgrund der Verwendung eines einzigen ASIC. Ein Nachteil der Verwendung eines einzigen ASICs ist die fehlende Verwendbarkeit für unterschiedliche Frankiermaschinen, welche einen unterschiedlichen Drucksteuermodul entsprechend eines realisierten Frankiermaschinensystem bzw. Poststraße aufweisen.

Sollen aber verschiedene Typen an Frankiermaschinen produziert werden dann müssen eine Vielzahl an Schaltkreisen (ASIC's oder/ und andere Bauelemente) vorgesehen werden. Gerade die Vielzahl an Bauelementen und Schaltkreisen bietet dann Ansatzpunkte für eine Manipulation, wenn kein alternativer Aufwand getrieben und ein Sicherheitsgehäuse eingesetzt wird. Die Frankiermaschinentypen unterscheiden sich in Form und Ausstattung entsprechend des zu bearbeitenden Postaufkommens und somit auch bezüglich einer unterschiedlichen Anzahl an Sensoren und Aktoren.

Aus der EP 231 452 A2 ist das periodische Abfragen von Sensoren entsprechend einer Softwareroutine einer Zentralverarbeitungseinheit (CPU), vorzugsweise eines Mikroprozessors, bekannt.

Der Nachteil dieser Lösung besteht in einer hohen Rechenzeit bedingt durch das periodische Abtasten der Sensoren. Dieser Nachteil wird noch vergrößert, wenn es sich um eine besonders zeitkritische Abfrage handelt. Um möglichst schnell auf eine Zustandsänderung reagieren zu können, muß die Abfragefrequenz hoch gewählt werden. Somit verbringt der Mikroprozessor einen großen Anteil seiner Rechenzeit mit der Abfrage.

In der US 5,267,172 ist auch schon eine serielle Schnittstelle in einer Frankiermaschine vorgeschlagen worden, welche zwischen einem Mikroprozessor und einem ASIC angeordnet ist und auf welcher Adresse, Kommando und Daten seriell zum ASIC übertragen werden. Nachteilig ist, daß zeitkritische Abfragen nicht realisiert werden können und keine selbsttätige Arbeit der Schnittstelle vorliegt, was Rechenzeit im Mikroprozessor bindet.

Der zuletzt genannte Nachteil trifft ebenfalls auf ein aus der US 5,199,105 bekanntes Datenverarbeitungssystem zu. Für einen universellen asynchronen Empfänger/Sender-Baustein wird dort ein erstes Schieberegister zum Ausgeben der Daten und ein zweites Schieberegister zum Einlesen der Daten sowie ein programmierbares Vergleichsregister vorgeschlagen, um Interrupt auszulösen, wenn ein bestimmtes Datenbyte über den seriellen Kanal empfangen wird.

Aufgabe ist es, eine frankiermaschineninterne Schnittstellenschaltung zu entwickeln, welche die Nachteile des Standes der Technik vermeidet und für eine Vielzahl an Frankiermaschinenvarianten kostengünstig realisierbar ist, ohne dabei die Manipulationssicherheit zu vermindern.

Eine Unteraufgabe besteht darin, eine Abfrage der Sensoren durch die Steuereinrichtung der Frankiermaschine bzw. das Steuern der Aktoren einerseits kostengünstig und andererseits so zu realisieren, daß weniger Rechenzeit der CPU gebunden wird.

Die Aufgabe wird mit den Merkmalen des Anspruchs 1 gelöst.

Die Erfindung beruht auf der Überlegung, die Anpassungsfähigkeit der elektronischen Steuerung an verschiedene Frankiermaschinentypen durch eine frankiermaschineninterne Schnittstellenschaltung zu verbessern.

Innerhalb eines Sicherheitsgehäuses ist ein Mikroprozessor eines ersten Schaltungsteils, in dem nur sicherheitsrelevante Daten verarbeitet werden, mit einem erfindungsgemäßen zweiten Schaltungsteil verbunden, in welchem die übrigen Daten für jeweils den entsprechenden Typ von Frankiermaschine gehändelt werden. Dieser zweite Schaltungsteil bildet eine frankiermaschineninterne Schnittstelle zum ersten Schaltungsteil. In vorteilhafter Weise ist die frankiermaschinen-interne Schnittstellenschaltung als systemspezifisches ASIC ausgeführt.

Es wird vorausgesetzt, daß zur Ansteuerung eines elektronischen Druckkopfes und der Aktoren bzw. Sensorabfrage der Mikroprozessor des ersten Schaltungsteils auf den zweiten Schaltungsteil zugreift. Dabei werden vom Mikroprozessor nichtperiodisch Daten abgefragt bzw. an diesen übermittelt.

Der Schaltungsteil für sicherheitsrelevante Daten ist für alle Frankiermaschinetypen gleich ausgebildet. Der zweite Schaltungsteil (ASIC) für die übrigen Daten ist entsprechend dem Frankiermaschinentyp als interne Schnittstelle zum ersten Schaltungsteil ausgebildet.

Der zweite Schaltungsteil (ASIC) , d.h. die frankiermaschineninterne Schnittstellenschaltung ist mit Sende- und Empfangsregistern für die Speicherung parallel übertragener Daten und mit einem Schieberegister für die Serien/Parallel- bzw. Parallel/Serienwandlung übertragener Daten innerhalb einer Aktor/Sensorsteuerung im Meter ausgerüstet und weist ausgangsseitig zwei Leitungen, insbesondere eine Sende- und eine Empfangsleitung, zur Base der Frankiermaschine auf mittels derer innerhalb der Frankiermaschine Daten seriell zwischen Meter und einer Registereinheit in der Base übermittelt werden. An die Registereinheit sind Sensoren und Aktoren der Base angeschlossen. Sensorsignale werden in das Schieberegister der Aktoren/Sensorensteuerung geschoben und liegen dort parallel abrufbar vor. Als Empfangsregister ist eine Sensorstatusregistergruppe für parallele Daten der Sensorsignale mindestes eines Sensors vorgesehen. Mindestens ein Sensorstatusregister und mindestens ein Interruptsteuerregister sind mit einer Überwachungsschaltung verbunden, um die empfangenen Bits der Sensorsignale auf Zustandsveränderung zu überwachen, um damit ggf. einen Interrupt zur Steuereinheit auszulösen.

Außerdem weist die frankiermaschineninterne Schnittstellenschaltung einen Decoder zur Bereitstellung der Speichersteuersignale für die Aktoren/Sensoren-Steuerung und innerhalb der Aktoren/ Sensoren-Steuerung einen ersten Zustandsautomaten sowie eine Druckdatensteuerung auf. Der vorgenannte Decoder, die Aktoren/Sensoren-Steuerung und die Druckdatensteuerung enthalten jeweils Steuer- bzw. Datenregister.

Innerhalb des ASIC's können für eine Sensorabfrage und für das Aktorensetzen die entsprechenden Daten in bekannter Weise in paralleler Form im Statusregister bzw. im Kommandoregister bereitgestellt werden. Vorteilhaft sind weiterhin nur serielle Schnittstellen zur Base vorgesehen, durch die eine Systemerweiterung für eine Vielzahl an Sensoren und Aktoren entsprechend den verschiedenen Frankiersystemen ermöglicht wird. Aufgrund einer geringen Anzahl an Leitungen zur Base gelingt es somit, dafür und für eine Meter/ Base-Trennung eine kostengünstige Lösung zu schaffen.

Der hardwaremäßig realisierte Zustandsautomat tastet automatisch die Sensoren ab und lädt ein Statusregister und setzt die Aktoren entsprechend der im Kommandoregister gespeicherten Daten.

Erfindungsgemäß ist zwischen die Steuereinheit (CPU) und Statusregister eine Interruptsteuerung geschaltet, wobei die Datenleitungen vom Statusregister zur Steuereinheit (CPU) parallel ausgebildet sind. Ist unter hardwaremäßiger Steuerung das Statusregister geladen worden, wertet der Interruptcontroller einzelne Bits aus. Ein vorbestimmter Zustand bzw. Zustandsübergänge der einzelnen Bits werden der Steuereinheit (CPU) unverzüglich durch eine Interruptanforderung mitgeteilt.

Es ist vorgesehen, daß die Aktor/Sensorsteuerung einen ersten Zustandsautomaten aufweist, der dazu bestimmt ist, daß einerseits von der Registereinheit gelieferte Sensorsignale gesteuert in das Schieberegister der Aktoren/Sensorsteuerung geschoben werden und dann dort parallel abrufbar vorliegen, daß andererseits parallel vorliegende Daten für Aktoren aus Kommandoregistergruppen in das Schieberegister parallel geladen und dann seriell zur Versorgung der Aktoren in der Base ausgelesen werden, daß die Aktor/Sensorsteuerung und die Überwachungsschaltung mit der Steuereinheit (CPU) verbunden sind, daß das Interruptsteuerregister und die Steuereinheit (CPU) ausgebildet sind, die Art der Änderung des Sensorwertes, aufgrund welcher eine Interruptanforderung ausgelöst wird, im Interruptsteuerregister voreinzustellen und einen Interrupt entsprechend auszuführen, so daß die Steuereinheit (CPU) direkt in die entsprechende Sensor-Behandlungsroutine verzweigen kann.

Der Vorteil eines derartig nichtperiodischen Abfragens bzw. Übermittelns von Daten des zur Steuereinheit (CPU) zwischengeschalteten Interruptcontrollers besteht darin, daß Rechenzeit seitens der Steuereinheit (CPU) gespart wird. Ein weiterer Vorteil besteht darin, daß der Steuereinheit (CPU) nicht mehr mitgeteilt werden muß, welcher Sensor seinen Wert verändert hat. Die Information über den Sensor wird während der Interruptverarbeitung der Steuereinheit (CPU) mitgeteilt, so daß sie direkt in die entsprechende Sensor-Behandlungsroutine verzweigen kann. Die Art der Änderung des Sensorwertes, aufgrund welcher eine Interruptanforderung ausgelöst wird, läßt sich voreinstellen, so daß neben dem Sensor an sich durch die Interruptanforderung auch die Art des Sensorüberganges bekannt ist, ohne den Sensorwert im Statusregister abfragen zu müssen.

Vor den Interruptcontroller wird in vorteilhafter Weise ein Interrupt-Steuerregister geschaltet, um die Art der Interruptauslösung zu beeinflussen. Die Änderung des Wertes einer Sensorleitung kann somit einen Interrupt am Prozessor generieren. Außerdem ist seitens der Steuereinheit (CPU) bezüglich der seriellen Übertragung zwischen Meter und Base keine Synchronisation beim Setzen der Aktoren erforderlich.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Blockschaltbild der Schaltungsanordnung für Meter und Base,
- Figur 2,: Blockschaltbild der frankiermaschineninternen Schnittstellenschaltung,
- Figur 3,: Blockschaltbild für die erfindungsgemäße Aktoren/Sensoren-Steuerung,
- Figur 4,: Überwachungsschaltung mit Verbindung der Aktoren/Sensoren-Steuerung über eine Interrupt-Steuerung in der frankiermaschineninternen Schnittstellenschaltung mit der Steuereinheit,

Die Figur 1 zeigt ein Blockschaltbild einer Schaltungsanordnung für eine Frankiermaschine. Die Schaltungsanordnung läßt sich zwei Teilen, nämlich Meter und Base zuordnen, wobei die Base mindestens die Motoren und andere Aktoren, Sensoren sowie den Druckkopf nebst zugehöriger Ansteuerelektronik enthält. Das Meter enthält als ersten Schaltungsteil die eigentliche Steuerung, die mit einem Ein/Ausgabe-Modul 4 und insbesondere mit einem zweiten Schaltungsteil, der erfindungsgemäßen frankiermaschineninternen Schnittstellenschaltung verbunden ist, welche vorteilhaft als ASIC 14 ausgebildet sein kann. Die Steuerung umfaßt in bekannter Weise einen Uhr/Datums-Block 8, einen Charakterspeicher 9, einen Kostenstellenspeicher 10, einen nichtflüchtigen Speicher 5, Programmspeicher 11 und Arbeitsspeicher 7, welche mit einem Mikroprozessor in kommunikativer Verbindung stehen.

Im Uhr/Datums-Block 8 werden Zeitdaten und das Datum auch bei abgeschalteter Frankiermaschine generiert. Der Ein/Ausgabe-Modul 4 stellt beispielsweise über eine RS 232-Schnittstelle eine Verbindung zum Modem 23 und ggf. zur Waage 22 her.

Letztere können Bestandteil der Base sein. Außerdem sind am Modul 4 der Displaycontroller 3 und die Tastatur 2 angeschlossen.

Die Eingabedaten werden im nichtflüchtigen Speicher (NVM) 5 so gespeichert, daß die letzte Einstellung vor einem Ausschalten der Frankiermaschine erhalten bleibt. Im Programmspeicher 11 sind das Betriebsprogramm und Fixdaten, beispielsweise für ein Werbeklischee, gespeichert. Im Kostenstellenspeicher 10 werden die aktuellen Abrechnungsdaten kostenstellenabhängig vor jedem Druck nichtflüchtig gespeichert.

Im Charakterspeicher 9 ist der entsprechende Zeichensatz vorhanden. Gemäß den Eingaben werden entsprechende Zeichen als Pixeldaten im Pixelspeicher 7 gespeichert.

Der Mikroprozessor wird als Steuereinheit 6 für die gesamte Frankiermaschine eingesetzt und ist über Adreßleitungen A und Datenleitungen D mit den Blöcken 4, 5, 7 bis 11 des ersten Schaltungsteils 1 und über Adreß-, Daten- und Steuerleitungen (A,D,S) mit dem zweiten Schaltungsteil 14 verbunden, welcher als ASIC ausgebildet ist. Entsprechend der im Decoder des ASIC's generierten SpeichersteuerSignale Sₛ werden vom Mikroprozessor die vorgenannten Blöcke adressiert.

Dabei können die funktionsbestimmenden - in Figur 1 gezeigten - Blöcke des ersten Schaltungsteils partiell oder total zu mindestens einem physikalischen Bauelement zusammengefaßt werden und weitere Maßnahmen vorgesehen sein, um eine Manipulation durch unberechtigte Personen zu erschweren. Die Funktion dieser Blöcke und derartige Maßnahmen sind beispielsweise in der deutschen Anmeldung P 43 44 476.8 näher erläutert.

Die Erfindung wird im nachfolgenden Ausführungsbeispiel nebst Figuren 2 bis 5 näher erläutert.

Der - in der Figur 2 näher dargestellte - Schaltungsteil 14 für die frankiermaschineninterne Schnittstelle, der entsprechend dem Frankiermaschinentyp ausgebildet ist, weist einen Decoder 300 zur Bereitstellung der Speichersteuersignale, eine Aktoren/Sensoren-Steuerung 400, einen Interruptcontroller 600 und eine Druckdatensteuerung 700 auf. Die Adressenleitungen A0 bis A3 und Datenleitungen D sowie Steuerleitungen S liegen an allen Blöcken 300, 400, 600 und 700 an. Am Decoder liegen auch Adressenleitungen A13 bis A19 an. Der Decoder 300 stellt Speichersteuersignale Sₛ für die Blöcke 400, 600 und 700 zur Verfügung. Der Block 400 für die Aktoren/Sensoren-Steuerung gibt ausgangsseitig ein Signal Iᵢ an den Block 600 für die Interrupt-steuerung ab. Der Block 600 steht ausgangsseitig über die Leitungen für die Daten- und Steuersignale Iₒ mit der Steuereinheit 6 in Verbindung (Fig.1). Das als ASIC ausgebildete Schaltungsteil 14 ist mit einem Eingang s für den Anschluß an die Sensoren der Base und mit einem Ausgang a für den Anschluß an die Aktoren der Base der Frankiermaschine über eine Registereinheit 28 ausgestattet (Fig.1).

Die Überwachung der Sensoren und das Schalten bzw. das Setzen der Aktoren wird durch die Funktion der - in der Figur 3 gezeigten - Aktoren/ Sensoren-Steuerung 400 unterstützt. Um die Steuereinheit 6 zu entlasten, wird das Einlesen der Sensorenzustände und die Ausgabe von Steuerbits für die Aktoren durch einen ersten Zustandsautomaten 401 automatisiert. Die Schaltung enthält Registergruppen 410 bis 450, umfassend Register einerseits für die Kommunikation mit der Steuereinheit (CPU) 6 und andererseits für den Zustandsautomaten 401.

Die gesamte Aktoren/Sensoren-Steuerung 400 besteht aus einem ersten Zustandsautomaten 401, zwei 8-Bit Kommandoregistergruppen 420 und 421, zwei 8-Bit (Sensor)-Statusregistergruppen 410 und 411, einem Schieberegister 430 zur seriellen Übertragung der Aktuatoren- bzw. Sensordaten, einer Modusregistergruppe 440 zur Einstellung der Betriebsart und einer Interruptsteuerregistergruppe 450 zur Beeinflussung der Interruptgenerierung in einer Verknüpfungsschaltung 490.

Der Interruptcontroller 600 und die Verknüpfungsschaltung 490 bilden eine - in der Figur 4 näher dargestellte - Überwachungsschaltung, um bei Zustandsveränderung auf der Verbindungsleitung das Signal Iₒ an die Steuereinheit 6 zu senden. Das gestattet, für die Steuereinheit 6 einen internen Interrupt zu generieren. Die Verknüpfungsschaltung 490 der Aktoren/Sensoren-Steuerung 400 besteht aus mindestens einem XOR-Verknüpfungs-Gatter, welches mit seinem ersten Eingang mit dem Q-Ausgang eines D-Flip-Flops der Interruptsteuerregistergruppe 450 und mit seinem zweiten Eingang mit dem Q-Ausgang eines D-Flip-Flops 4101 der (Sensor)-Statusregistergruppe 410 verbunden ist. Jedes XOR-Verknüpfungs-Gatter der Verknüpfungsschaltung 490 ist ausgangsmäßig über eine Signalleitung Iᵢ mit dem zugehörigen Eingang der Interrupt-Steuerung 600 der frankiermaschineninternen Schnittstellenschaltung verbunden. Der zugehörige Eingang ist vorzugsweise ein Takteingang mindestens eines D-Flip-Flops einer Registergruppe 610, welches mit seinem D-Eingang mit Plus-Potential verbunden ist. Der Q-Ausgang der D-Flip-Flops der Registergruppe 610 ist mit einem zugehörigen Eingang eines Prioritätsencoders 620 verbunden, welcher mit einer zweiten Zustandsautomaten (Statemachine) 601 zusammen wirkt. Bei einem durch den Prioritätsencoder 620 ermittelten Interrupterfordernis erzeugt der zweite Zustandsautomat 601 ein Anforderungssignal IRQ an die Steuereinheit 6, welche zu gegebener, von der Steuereinheit abhängigen, Zeit mit einem Antwortsignal IACK antwortet. Die Steuereinheit 6 kann dann über die Datenleitungen Daten D vom Prioritätsencoder 620 abfragen, mittels derer die Interruptquelle ermittelbar ist.

In der bevorzugten Ausführungsvariante erfolgt die Interruptgenerierung aufgrund der vier niederwertigen Bits der 8-Bit (Sensor)-Statusregistergruppe 410. Die Verknüpfungsschaltung 490 ist vorzugsweise als XOR-Verknüpfung ausgebildet und weist entsprechend dem vorgenannten Ausführungsbeispiel vier XOR-Verknüpfungs-Gatter auf, welche entsprechend mit vier D-Flip-Flops der Registergruppe 610 verbunden sind. Die Registergruppen aller Blöcke 300, 400, 600 und 700 können - in nicht gezeigter Weise - innerhalb des ASICs 14 einen eigenen Block 500 bilden, der mit den anderen Blöcken in Kommunikationsverbindung steht.

In der Base ist die Registereinheit 28 mit einer Vielzahl an Schieberegistern 281 bis 286 ausgestattet (Fig.1). Die Registereinheit 28 weist - gemäß der in Figur 3 gezeigten Weise - zwei den Sensoren 251 und 252 zugeordnete Sensor-Schieberegister 281 und 282 sowie zwei Aktor-Schieberegister 283 und 284 auf, welche mit dem Schieberegister 430 der Aktoren/ Sensoren-Steuerung 400 zu einer Schleife gekoppelt sind. Die in der Base vorhandenen Sensoren 251 und 252 liefern Daten an die Sensor-Schieberegister 281 und 282.

Die Frankiermaschine lädt unter Steuerung durch den ersten Zustandsautomaten 401 den Wert aus dem ersten Kommandoregister 420 in das Schieberegister 430.

Beim Herausschieben der Daten werden gleichzeitig die Daten des ersten Sensor-Schieberegisters 281 der Base im Schieberegister 430 empfangen und die Daten des zweiten Sensor-Schieberegisters 282 in das erste Sensor-Schieberegisters 281 geschoben. Nach Beendigung des Schiebevorganges wird der Inhalt des Schieberegisters 430 (ehemalige Daten des Sensors 251) in die erste 8-Bit (Sensor)-Statusregistergruppe 410 geladen. Bei entsprechender Einstellung der Interruptsteuerregistergruppe 450 kann dieses Laden zu einem Interrupt führen.

Der Wert aus der zweiten Kommandoregistergruppe 421 wird nun in das Schieberegister 430 geladen und seriell übertragen. Dabei wird der Inhalt vom ersten Aktor-Schieberegister 283 in das zweite Aktor-Schieberegister 284 weitergeschoben. Gleichzeitig werden die empfangenen Bits aus dem Sensor-Schieberegister 281 (Daten des Sensors 252) in die zweite 8-Bit (Sensor)-Statusregistergruppe 411 übertragen.

Anschließend werden die Inhalte der Aktoren-Schieberegister 283 und 284 in die entsprechenden Aktorregister 285, 286 geladen und die Aktoren entsprechend des Bitwertes geschaltet. Gleichzeitig mit dem Umkopieren der Aktorinformation werden die Sensor-Schieberegister 281 und 282 mit dem entsprechenden Sensorpegel der Sensoren 251 und 252 neu geladen. Damit ist ein Durchlauf der Zustandsmaschine 401 beendet.

In einer zweiten - in den Figuren nicht dargestellten - Variante ist ein Sensor 25 den beiden Sensor-Schieberegistern 281 und 282 zugeordnet, infolge dessen sich das Sensorsignal mit einer höheren Auflösung auswerten läßt. Ebenso könnte ein Aktor 26 über die Latches 285, 286 mit beiden Aktor-Schieberegistern 283, 284 verbunden sein, um eine genauere Einstellung zu realisieren.

In einer dritten - nicht gezeigten Variante - können eine Vielzahl an Sensoren beispielsweise ein Mikroschalter 250 zur Detektierung der Endstellung beim Druckvorgang, Sensor 251 für die Brieferken - nung, Sensor 252 für Streifengeber ... u.a. Sensoren angeschlossen sein, welche eine grobe Auflösung ggf. zwecks Wiederspiegelung einer reinen Schaltfunktion aufweisen.

In einer vierten - nicht gezeigten Variante-können eine Vielzahl an Sensoren einer niedrigen Auflösung bzw. zwecks Wiederspiegelung einer reinen Schaltfunktion zusammen mit einem Sensor 253 für eine höhere Auflösung angeschlossen sein, was die Auswertung der Sensoramplitude gestattet.

In einer gleichen Vielfalt sind die Aktoren anschließbar. Wenn ein Hubmagnet oder ein Motor 12 nur 1 Bit bzw. ein Motor für zwei Richtungen nur 2 Bit benötigt, kann ein Aktor-Schieberegister und zugehöriges Aktorregister für eine Amplituden-Zeit-, Frequenz- oder Daten- Voreinstellung vorgesehen sein.

Ebenso können mittels Aktor-Schieberegister und zugehörigen Aktorregister Schwellwerte für ein schwellwertabhängiges Detektieren für einen Sensor vorgegeben werden, welcher nur noch den Schwellwert mit einem Istwert vergleicht und das Bit des Vergleichsergebnisses an das Sensor-Schieberegister übermittelt. Damit kann ebenfalls eine Amplitude ausgewertet werden, jedoch bei einer Vielzahl von Sensoren.

In einer fünften Variante - die nicht extra in den Figuren dargestellt worden ist - wird die Aktor Sensor-Steuerung (400) über mindestens eine Leitung mit der Registereinheit (28) in der Base verbunden, um entweder Sensorsignale abzufragen oder Aktorsignale zum Setzen der Aktoren abzugeben.

Ein Sensor für zeitkritische Daten ist der Encoder 13. Dieser liegt einerseits - in aus der Figur 1 ersichtlichen Weise - direkt am Eingang e der Steuereinheit 6 an und ist andererseits am Eingang e des zweiten Schaltungsteils (ASIC) 14 angeschlossen. Der Encoder wirkt auf einen in der Steuereinheit 6 vorhandenen DMA-Controller.
Der DMA-Controller liest ein komplettes Stempelbild aus dem Pixelspeicher (RAM) 7 aus und über die ASIC-Druckdatensteuerung 700 in das Druckregister (DR) des Druckkopfes 16 druckspaltenweise ein. Der Encoder 13 wirkt direkt auf die Druckdatensteuerung 700, indem er ein externes Triggersignal für die Übertragung der Druckdaten für die einzelnen Druckspalten an einen weiteren Zustandsautomaten 701 liefert.
Die verschiedenen Systeme erfordern unterschiedlich ausgeführte Decoder 300 und somit verschiedene ASIC's. Eine relative Systemunabhängigkeit ist aber unter Verwendung eines - in der Figur 1 gestrichelt dargestellten - Zusatzdecoders 900 erreichbar, d.h. wenn der interne Decoder 300 nur teilweise oder nicht benutzt wird, um mittels Speichersteuersignale Sₛ die Blöcke des ersten Schaltungsteils für sicherheitsrelevante Daten anzusteuern.

Die Erfindung ist nicht auf die vorliegenden Ausführungsform beschränkt. Vielmehr ist im Rahmen der Ansprüche eine Anzahl von Varianten denkbar, welche von der dargestellten Lösung auch bei anders gearteten Ausführungen Gebrauch machen.

## Patentansprüche

1. Frankiermaschineninterne Schnittstellenschaltung (14) ausgerüstet mit Sende- und Empfangsregistern (410-450) für die Speicherung parallel übertragener Daten und mit einem Schieberegister (430) für die Serien/Parallel- bzw. Parallel/ Serienwandlung übertragener Daten,
**dadurch gekennzeichnet,**
a) daß eine mit den vorgenannten Sende- und Empfangsregistern ausgerüstete Aktor/Sensor-Steuerung (400) einen ersten Zustandsautomaten (401) aufweist, der eingangsseitig mit einer Modusregistergruppe (440) zur Einstellung der Betriebsart und ausgangsseitig mit Steuereingängen des Schieberegisters (430) und über Steuerleitungen mit einer externen Registereinheit (28) verbunden ist, um mindestens von den angeschlossenen Sensoren (25, 250, 251,...) Sensorsignale zu laden (LOADEXTERNAL) und unter Steuerung durch den ersten Zustandsautomaten (401) in das Schieberegister (430) einzuschieben (SHIFTCLOCK),
b) daß am Schieberegister (430) eine Sensorstatusregistergruppe (410) für mindestens einen Sensor (25, 250, 251 ...) angeschlossen ist, wobei Sensorsignale parallel abrufbar vorliegen und
c) daß mindestens ein Sensorstatusregister (4101) der vorgenannten Gruppe (410) und mindestens ein Interruptsteuerregister (450) eingangsseitig mit einer Überwachungsschaltung (490, 600) verbunden sind, welche eine Verknüpfungsschaltung (490) mit XOR-Verknüpfung aufweist, um die empfangenen Bits der Sensorsignale auf Zustandsveränderung zu überwachen, um damit ggf. einen Interrupt zur Steuereinheit (6) auszulösen.

2. Frankiermaschineninterne Schnittstellenschaltung nach Anspruch 1, **dadurch gekennzeichnet, daß** die Aktor/Sensorsteuerung (400) und die Überwachungsschaltung (490, 600) mit der Steuereinheit (6) verbunden sind, daß das Interruptsteuerregister (450) und die Steuereinheit (6) ausgebildet und programmiert sind, die Art der Änderung des Sensorwertes, aufgrund welcher eine Interruptanforderung ausgelöst wird, im Interrupt-steuerregister (450) voreinzustellen und einen Interrupt entsprechend auszuführen, so daß die Steuereinheit (6) direkt in die entsprechende Sensor-Behandlungsroutine verzweigen kann.

3. Frankiermaschineninterne Schnittstellenschaltung nach den Ansprüchen 1 und 2, **dadurch gekennzeichnet, daß** die Überwachungsschaltung aus einer Interruptsteuerung (600) und einer Verknüpfungsschaltung (490) besteht, daß die Verknüpfungsschaltung (490) mit XOR-Verknüpfung mit der Interruptsteuerung (600) verbunden ist und ein Signal Iᵢ an die Interruptsteuerung (600) liefert, daß die Interruptsteuerung (600) einen zweiten Zustandsautomaten (601) aufweist, der von einem Prioritätsencoder (620) angesteuert wird, um ein Interruptanforderungssignal abzugeben.

4. Frankiermaschineninterne Schnittstellenschaltung nach den Ansprüchen 1 bis 3, **dadurch gekennzeichnet, daß** die Überwachungsschaltung (490, 600) logisch verknüpft ist, um die niederwertigen Bits der Sensorsignale auf Zustandsveränderung zu überwachen, um damit einen Interrupt zur Steuereinheit (6) auszulösen.

5. Frankiermaschineninterne Schnittstellenschaltung nach einem der vorherigen Ansprüche 1 bis 4, **dadurch gekennzeichnet, daß** ein Sensor (25) den beiden Sensor-Schiebe-Registern (281 und 282) der Registereinheit (28) zugeordnet ist, mit welchem sich das Sensorsignal mit einer höheren Auflösung über mehrere Bits auswerten läßt.

6. Frankiermaschineninterne Schnittstellenschaltung nach einem der vorherigen Ansprüche 1 bis 4, **dadurch gekennzeichnet, daß** eine Vielzahl an Sensoren, insbesondere ein Mikroschalter (250) zur Detektierung der Endstellung beim Druckvorgang, ein Sensor (251) für die Brieferkennung, ein Sensor (252) für Streifengeber und/oder andere Sensoren an die Registereinheit (28) angeschlossen sind, welche eine grobe Auflösung, ggf. ein Bit zwecks Wiederspiegelung einer reinen Schaltfunktion aufweisen.

7. Frankiermaschineninterne Schnittstellenschaltung nach einem der vorherigen Ansprüche 1 bis 4, **dadurch gekennzeichnet, daß** eine Vielzahl an Sensoren einer niedrigen Auflösung, ggf. zwecks Wiederspiegelung einer reinen Schaltfunktion zusammen mit einem Sensor (253) für eine höhere Auflösung angeschlossen sind, wobei der Sensor (253) für eine höhere Auflösung die Auswertung der Amplitude der Meßgröße gestattet.

8. Frankiermaschineninterne Schnittstellenschaltung nach Anspruch 1, **dadurch gekennzeichnet, daß** das Schieberegister (430) mit zwei ausgangsseitigen Leitungen zur Base der Frankiermaschine ausgerüstet ist, mit denen zwischen Meter der Frankiermaschine und der externen Registereinheit (28) in der Base seriell Daten übermittelt werden, wobei an der Registereinheit (28) Aktoren (12,26) angeschlossen sind, daß in der Aktor/Sensorsteuerung (400) Kommandoregistergruppen (420, 421) mit dem Schieberegister (430) verbunden ist, um parallel vorliegende Daten für Aktoren aus Kommandoregistergruppen (420, 421) in das Schieberegister (430) parallel zu laden, welche dann unter Steuerung durch den ersten Zustandsautomaten (401) seriell zur Versorgung der Aktoren in der Base ausgelesen werden, wobei in der Registereinheit (28) Aktor-Schieberegister (283, 284) zur Serien/Parallel-Wandlung vorgesehen sind, daß die den Sensoren (251 und 252) zugeordnete Sensor-Schieberegister (281 und 282) zur Parallel/Serien-Wandlung vorgesehen sind, sowie daß die Registereinheit (28) in der Base mit einer Vielzahl an Schieberegistern (281 bis 286) ausgestattet ist, welche mit dem Schieberegister (430) der Aktoren/Sensoren-Steuerung (400) in der Frankiermaschine zu einer Schleife gekoppelt sind.

9. Frankiermaschineninterne Schnittstellenschaltung nach einem der vorherigen Ansprüche 1 bis 8, **d adurch gekennzeichnet,** daß ein Aktor (26) über die Latches (285, 286) der Registereinheit (28) mit beiden Aktor-Schieberegistern (283, 284) verbunden ist, um eine genauere Einstellung zu realisieren.

10. Frankiermaschineninterne Schnittstellenschaltung nach einem der vorherigen Ansprüche 1 bis 8, **dadurch gekennzeichnet,daß** eine Vielzahl an Aktoren einer niedrigen Auflösung, ggf. zwecks Wiederspiegelung einer reinen Schaltfunktion vorgesehen sind, insbesondere ein Hubmagnet oder ein Motor (12) für eine oder zwei Richtungen, der zur Ansteuerung nur wenige Bits benötigt, und daß ein Aktor mit einer hohen Auflösung vorgesehen ist, daß die Aktoren zusammen mit einem Aktor-Schieberegister ansteuerbar sind und daß der Aktor mit einer hohen Auflösung und ein zugehöriges Aktorregister für eine Amplituden-Zeit-, Frequenz- oder Daten- Voreinstellung vorgesehen ist.

11. Frankiermaschineninterne Schnittstellenschaltung nach einem der vorherigen Ansprüche 1 bis 8, **dadurch gekennzeichnet, daß** in der Registereinheit (28) mittels Aktor-Schieberegister und mindestens einem zugehörigem Aktorregister Schwellwerte für ein schwellwertabhängiges Detektieren für einen Sensor vorgegeben werden, welcher nur noch den Schwellwert mit einem Istwert vergleicht und das Bit des Vergleichsergebnisses an das Sensor-Schieberegister übermittelt.

12. Frankiermaschineninterne Schnittstellenschaltung nach einem der vorherigen Ansprüche 1 bis 8, **dadurch gekennzeichnet, daß** in der Registereinheit (28) entsprechende Maßnahmen bei einer Vielzahl von Sensoren vorgesehen sind, um eine Amplitude auswerten zu können.

## Claims

1. An interface circuit integrated in a franking machine (14) comprising send and receive registers (410 - 450) for the storage of data transmitted in parallel as well as a shift register (430) for the serial/parallel or parallel/serial conversion of transmitted data,
**characterised in**
a) that an actuator/sensor control (400) equipped with the above-mentioned send and receive registers has a first status automaton (401) that is connected, on the input side, to a mode register group (440) for setting the operating mode and, on the output side, to control inputs of the shift register (430) and, via control lines, to an external register unit (28) for loading sensor signals at least from the connected sensors (25, 250, 251, ...) (LOADEXTERNAL) and shifting them into the shift register (430) controlled by the first status automaton (401) (SHIFTCLOCK);
b) that there is connected to the shift register (430) a sensor status group (410) for at least one sensor (25, 250, 251, ...), sensor signals being callable in parallel; and
c) that at least one sensor status register (4101) of the above-mentioned group (410) and at least one interrupt control register (450) is connected, on the input side, with a monitoring circuit (490, 600) having a combinational circuit (490) with XOR combination for monitoring the received bits of the sensor signals as to status changes in order to trigger an interrupt to the control unit (6), if necessary.

2. An interface circuit integrated in a franking machine according to Claim 1, **characterised in that** the actuator/sensor control (400) and the monitoring circuit (490, 600) are connected to the control unit (6); that the interrupt control register (450) and the control unit (6) are designed and programmed for pre-setting, in the interrupt control register (450), the type of change of the sensor value due to which an interrupt request is triggered and executing an interrupt accordingly so that the control unit (6) can directly branch to the respective sensor treatment routine.

3. An interface circuit integrated in a franking machine according to Claims 1 and 2, **characterised in that** the monitoring circuit comprises an interrupt control (600) and a combinational circuit (490), that the combinational circuit (490) with XOR combination is connected to the interrupt control (600) and delivers a signal Iᵢ to the interrupt control (600); that the interrupt control (600) has a second status automaton (601) that is activated by a priority encoder (620) in order to supply an interrupt request signal.

4. An interface circuit integrated in a franking machine according to Claims 1 to 3, **characterised in that** the monitoring circuit (490, 600) is logically linked in order to monitor the low-order bits of the sensor signals as to status changes for triggering an interrupt to the control unit (6).

5. An interface circuit integrated in a franking machine according to one of the above Claims 1 to 4, **characterised in that** a sensor (25) is assigned to the two sensor shift registers (281 and 282) of the register unit (28) by which the sensor signal can be evaluated with a higher resolution over several bits.

6. An interface circuit integrated in a franking machine according to one of the above Claims 1 to 4, **characterised in that** a plurality of sensors, in particular a microswitch (250) for detecting the final position in the printing process, a sensor (251) for detecting the letter, a sensor (252) for label dispensers and/or other sensors, are connected to the register unit (28) that have a coarse resolution, e.g. one bit for reflecting a mere switching function.

7. An interface circuit integrated in a franking machine according to one of the above Claims 1 to 4, **characterised in that** there are connected a plurality of sensors of a low resolution, e.g. for reflecting a mere switching function, together with a sensor (253) for a higher resolution, said sensor (253) for a higher resolution allowing for an evaluation of the amplitude of the measuring value.

8. An interface circuit integrated in a franking machine according to Claim 1, **characterised in that** the shift register (430) is provided with two output lines to the base of the franking machine by which data can be serially transmitted between the meter of the franking machine and the external register unit (28) in the base, actuators (12, 26) being connected to the register unit (28);
that, in the actuator/sensor control (400), command register groups (420, 421) are connected to the shift register (430) for a parallel loading of existing parallel data for actuators of command register groups (420, 421) into the shift register (430), said data then being serially read out, controlled by the first status automaton (401), for supplying the actuators in the base, wherein actuator shift registers (283, 284) are provided in the register unit (28) for a serial/parallel conversion;
that the sensor shift registers (281 and 282) assigned to the sensors (251 and 252) are provided for parallel/serial conversion;
and that the register unit (28) in the base is provided with a plurality of shift registers (281 to 286) that are coupled with the shift register (430) of the actuator/sensor control (400) in the franking machine to form a loop.

9. An interface circuit integrated in a franking machine according to one of the above Claims 1 to 8, **characterised in that** an actuator (26) is connected to the two actuator shift registers (283, 284) by the latches (285, 286) of the register unit (28) in order to realise a more exact setting.

10. An interface circuit integrated in a franking machine according to one of the above Claims 1 to 8, **characterised in that** there is provided a plurality of sensors of a low resolution, e.g. for reflecting a mere switching function, in particular a lifting magnet or a motor (12) for one or two directions that needs only few bits for triggering; and that there is provided one actuator with a high resolution; that the actuators can be triggered together with a actuator shift register; and that the actuator with a high resolution and an assigned actuator register are provided for a pre-setting of amplitude, time frequency or data.

11. An interface circuit integrated in a franking machine according to one of the above Claims 1 to 8, **characterised in that**, in the register unit (28), by means of actuator shift register and at least one assigned actuator register, there are defined threshold values for a thresholddependent detection for a sensor that only compares the threshold value with a current value and transmits the bit of the result of comparison to the sensor shift register.

12. An interface circuit integrated in a franking machine according to one of the above Claims 1 to 8, **characterised in that,** in the register unit (28), there are provided respective measures in a plurality of sensors so as to be able to evaluate an amplitude.

## Revendications

1. Circuit d'interface (14) interne à la machine à affranchir équipé de registres d'émission et de réception (410-450) pour la mémorisation de données transmises en parallèle et d'un registre de décalage (430) pour la conversion série/parallèle ou parallèle/série de données transmises,
**caractérisé en ce que,**
a) une commande à actionneur/capteur (400) équipée avec les registres d'émission et de réception précités présente un premier automate d'état (401) qui est relié côté entré à un module de registre de mode (440) destiné au réglage du mode d'exploitation et, côté sortie, à des entrées de commande du registre de décalage (430) et, via des lignes de commande, à une unité de registre externe (28) afin de charger au moins des signaux de capteur venant des capteurs branchées (25, 250, 251, ...) (LOADEXTERNAL) et de les introduire dans le registre de décalage (430) sous la commande par le premier automate d'état (401) (SHIFTCLOCK),
b) sur le registre de décalage (430), un module de registre d'état de capteur (410) est branché pour au moins un capteur (25, 250, 251 ...), des signaux de capteur pouvant être appelés en parallèle et **en ce que**
c) au moins un registre d'état de capteur (4101) du module susnommé (410) et au moins un registre de commande d'interruption (450) sont reliés, côté entrée, au circuit de surveillance (490, 600) qui présente un circuit de liaison (490) avec une liaison XOR afin de surveiller toute modification d'état des bits reçus des signaux de capteur afin de déclencher, le cas échéant, une interruption vers l'unité de commande (6).

2. Circuit d'interface interne à la machine à affranchir selon la revendication 1, **caractérisé en ce que,** la commande à actionneur/capteur (400) et le circuit de surveillance (490, 600) sont reliés à l'unité de commande (6), **en ce que** le registre de commande d'interruption (450) et l'unité de commande (6) sont conçus et programmés pour prérégler le type de modification de la valeur de capteur, en raison de laquelle une demande d'interruption est déclenchée, dans le registre de commande d'interruption (450) et pour exécuter une interruption en conséquence de telle sorte que l'unité de commande (6) peut bifurquer dans la routine de traitement de capteur correspondante.

3. Circuit d'interface interne à la machine à affranchir selon la revendication 1 et 2, **caractérisé en ce que,** le circuit de surveillance se compose d'une commande d'interruption (600) et d'un circuit de liaison (490), **en ce que** le circuit de liaison (490) est relié à la liaison XOR avec la commande d'interruption (600) et délivre un signal Iᵢ à la commande d'interruption (600), **en ce que** la commande d'interruption (600) présente un deuxième automate d'état (601) qui est piloté par un encodeur prioritaire (620) afin de délivrer un signal de demande d'interruption.

4. Circuit d'interface interne à la machine à affranchir selon la revendication 1 à 3, **caractérisé en ce que**, le circuit de surveillance (490, 600) est lié logiquement afin de surveiller toute modification d'état des bits de valeur inférieure des signaux de capteur et afin de déclencher ainsi une interruption vers l'unité de commande (6).

5. Circuit d'interface interne à la machine à affranchir selon une des revendications précédentes 1 à 4, **caractérisé en ce que,** un capteur (25) est affecté aux deux registres de décalage de capteur (281 et 282) de l'unité de registre (28), capteur avec lequel le signal de capteur peut être évalué avec une résolution plus élevée sur plusieurs bits.

6. Circuit d'interface interne à la machine à affranchir selon une des revendications précédentes 1 à 4, **caractérisé en ce que**, une pluralité de capteurs, en particulier un microcommutateur (250) pour détecter la position finale lors de l'opération d'impression, un capteur (251) pour la reconnaissance de lettre, un capteur (252) pour capteur de bandes et/ou d'autres capteurs sont branchés à l'unité de registre (28), lesquels présentent une résolution grossière, éventuellement un bit dans le but de réfléchir une pure fonction de commutation.

7. Circuit d'interface interne à la machine à affranchir selon une des revendications précédentes 1 à 4, **caractérisé en ce que,** une pluralité de capteurs d'une faible résolution, éventuellement dans le but de réfléchir une pure fonction de commutation, sont branchés avec un capteur (253) pour une résolution plus élevée, le capteur (253) pour une résolution plus élevée permettant l'évaluation de l'amplitude de la grandeur mesurée.

8. Circuit d'interface interne à la machine à affranchir selon la revendication 1, **caractérisé en ce que**, le registre de décalage (430) est équipé de deux lignes côté sortie vers la base de la machine à affranchir avec lesquelles des données sont transmises en série entre la machine à affranchir et l'unité de registre externe (28) dans la base, des actionneurs (12, 26) étant branchés sur l'unité de registre (28), **en ce que**, dans la commande à actionneur/capteur (400), des modules de registre de commande (420, 421) sont reliés au registre de décalage (430) afin de charger en parallèle dans le registre de décalage (430) des données existant en parallèle pour des actionneurs provenant de modules de registre de commande (420, 421), données qui sont lues ensuite sous commande par le premier automate d'état (401) en série pour l'alimentation des actionneurs dans la base, des registres de décalage à actionneur (283, 284) étant prévus dans l'unité de registre (28) pour la conversion série/parallèle, **en ce que** les registres de décalage à capteur (281 et 282) affectés aux capteurs (251 et 252) sont prévus pour la conversion parallèle/série, et **en ce que** l'unité de registre (28) est équipé dans la base d'une pluralité de registres de décalage (281 à 286) qui sont couplés en une boucle avec le registre de décalage (430) de la commande à actionneur/capteur (400) dans la machine à affranchir.

9. Circuit d'interface interne à la machine à affranchir selon une des revendications précédentes 1 à 8, **caractérisé en ce que**, un actionneur (26) est relié via des bascules (285, 286) de l'unité de registre (28) aux deux registres de décalage à actionneur (283, 284) pour réaliser un réglage plus précis.

10. Circuit d'interface interne à la machine à affranchir selon une des revendications précédentes 1 à 8, **caractérisé en ce que,** une pluralité d'actionneurs d'une faible résolution, éventuellement dans le but d'une simple fonction de commutation, sont prévus, en particulier un aimant de levage ou un moteur (12), pour une ou deux directions, qui n'a besoin que de quelques bits pour le pilotage, et **en ce qu'**un actionneur avec une haute résolution est prévu, **en ce que** les actionneurs sont pilotables conjointement avec un registre de décalage à actionneur et **en ce que** l'actionneur est prévu avec une haute résolution et un registre d'actionneur correspondant pour le préréglagle d'amplitude, de temps, de fréquences ou de données.

11. Circuit d'interface interne à la machine à affranchir selon une des revendications précédentes 1 à 8, **caractérisé en ce que**, dans l'unité de registre (28), des valeurs seuils sont prévues, au moyen du registre de décalage à actionneur et au moins un registre d'actionneur correspondant, pour la détection dépendant des valeurs seuils pour un capteur qui ne compare que la valeur seuil avec la valeur effective et transmet le bit du résultat de comparaison au registre de décalage à capteur.

12. Circuit d'interface interne à la machine à affranchir selon une des revendications précédentes 1 à 8, **caractérisé en ce que,** dans l'unité de registre (28), des mesures correspondantes sont prévues en cas de pluralité de capteurs afin de pouvoir évaluer une amplitude.
